# EUROPÄISCHE PATENTSCHRIFT

(11) **EP 1 431 858 B1**
(45) Veröffentlichungstag und Bekanntmachung des Hinweises auf die Patenterteilung: **16.04.2014**
(21) Anmeldenummer: 03028913.6
(22) Anmeldetag: 17.12.2003
(51) Int. Cl.: G05F 1/565

(54) **Verfahren, Computerprogramm und Spannungsversorgungsvorrichtung zur Stabilisierung einer Versorgungsspannung für mindestens einen Verbraucher**
Method, computer program and power supply apparatus for stabilizing a supply voltage for at least one consumer
Appareil d'alimentation, procédé et programme d'ordinateur pour la stabilisation d'alimentation pour au moins un consommateur

(30) Priorität: 21.12.2002 DE 10261770
(43) Veröffentlichungstag der Anmeldung: 23.06.2004
(73) Patentinhaber: Valeo Schalter und Sensoren GmbH, 74321 Bietigheim-Bissingen (DE)
(72) Erfinder: Lammel, Gerd, 75223 Niefern (DE); Lägler, Andreas, 74336 Brackenheim (DE)

(56) Entgegenhaltungen:
- EP-A2- 0 175 843
- EP-A2- 1 046 545
- DE-A1- 19 819 495
- DE-U1- 29 922 554
- JP-A- 9 076 839
- US-A- 5 224 010
- US-A1- 2002 025 160

## Beschreibung

Die Erfindung betrifft ein Verfahren zur Stabilisierung einer Versorgungsspannung für mindestens einen elektronischen Verbraucher in einem System, welches insbesondere in einem Kfz angeordnet sein kann. Die Erfindung betrifft darüber hinaus ein Softwareprogramm und eine Spannungsversorgungsvorrichtung zum Durchführen dieses Verfahrens.

Derartige Verfahren und Spannungsversorgungsvorrichtungen sind im Stand der Technik grundsätzlich bekannt. Figur 4 zeigt ein im Kfz-Bereich verwendetes Beispiel für eine derartige Spannungsversorgungsvorrichtung 100. Sie dient zum Bereitstellen einer stabilisierten Versorgungsspannung U_{A}, U_{B}, U_{µC} für mindestens einen elektronischen Verbraucher A, B, wobei die Verbraucher vorzugsweise in einem System 130 zusammengefasst sind. Bei diesem System kann es sich zum Beispiel um ein ABS-System oder einen Regen- oder Schmutzdetektor für Verschmutzungen auf der Windschutzscheibe handeln. Für die Bereitstellung der stabilisierten Versorgungsspannungen weist die Spannungsversorgungsvorrichtung 100 eine Spannungsreglereinrichtung 120 auf, welche an eine Spannungsquelle 110 angeschlossen ist und von dieser eine Eingangsspannung U_{E} zugeführt bekommt. Die Spannungsreglereinrichtung 120 hat die Aufgabe, diese Eingangsspannung zu puffern, bevor sie sie, gegebenenfalls in für die einzelnen Verbraucher geeignete Pegel umgesetzt, an diese weitergibt. Die Pufferung dient dazu, positive oder negative Spannungsspitzen oder längerzeitige Spannungseinbrüche in der Eingangsspannung U_{E} auszugleichen beziehungsweise herauszufiltern, bevor der Spannungsregler 120 diese als Versorgungsspannung an die einzelnen Verbraucher A, B oder an eine Steuereinrichtung 140 zur Ansteuerung der einzelnen Verbraucher A, B weiterleitet.

Vorzugsweise umfasst der Spannungsregler 120 eine Reset-Funktion zum Rücksetzen der Steuereinrichtung 140 dann, wenn die ihm zugeführte Eingangsspannung U_{E} für mehr als eine vorgegebene Zeitdauer, zum Beispiel T = 100 ms auf 0 Volt abgefallen ist. Umgekehrt bedeutet dies, dass der Spannungsregler dann ausgebildet sein muss, einen Einbruch bei der Eingangsspannung U_{E} auf 0 Volt für mindestens genau diese Zeitdauer sicher zu kompensieren. Dies geschieht im Stand der Technik dadurch, dass die Spannungsreglereinrichtung 120 über ausreichend große Eingangs- und Ausgangskondensatoren verfügt.

Alternativ kann diese Reset-Funktion auch direkt in der Steuereinrichtung 140 vorgesehen sein. Die Steuereinrichtung setzt sich dann selber zurück, wenn ihre Versorgungsspannung U_{µc} unter ihre Resetschwelle fällt. Auch die Steuereinrichtung 140 kann über ausreichend große Eingangskapazitäten verfügen, um ihre eigene Versorgungsspannung zusätzlich zu puffern.

Große Kapazitäten haben jedoch grundsätzlich den Nachteil, dass sie ein großes Raumvolumen beanspruchen. Einer zunehmenden Miniaturisierung auch von elektronischen Komponenten in Kraftfahrzeugen stehen diese großvolumigen Kondensatoren entgegen.

US 5,224,010 beschreibt einen Überwachungsschaltkreis für eine geregelte elektrische Energieversorgung, bei dem Verzögerungsschaltkreise vorgesehen sind, um ein "power-good" Signal bei einem Systemstart verzögert an eine CPU auszugeben. Ausgangsspannungen der geregelten elektrischen Energieversorgung werden auf das Über- bzw. Unterschreiten von Schwellwerten überprüft, und ggf. wird ein "shutdown" Signal generiert, um die geregelte elektrische Energieversorgung im Über- oder Unterspannungsfalle zu deaktivieren.

EP 0 175 843 A2 beschreibt eine Schutzschaltung gegen Unterspannungen im Bordnetz eines Kraftfahrzeugs, bei der zwei Komparatorzweige eine stufenweise Abschaltung unterschiedlicher Zweige eines Antiblockiersystems steuern.

Es ist deshalb die Aufgabe der vorliegenden Erfindung, ein bekanntes Verfahren zur Stabilisierung einer Versorgungsspannung für mindestens einen Verbraucher, insbesondere in einem Kraftfahrzeug sowie ein bekanntes Softwareprogramm und eine bekannte Spannungsversorgungsvorrichtung zur Durchführung dieses Verfahrens derart weiterzubilden, dass die Größe der in der Spannungsreglereinrichtung oder der Steuereinrichtung benötigten Kapazitäten verringert werden kann, ohne dass die Stabilität der den Verbrauchern und der Steuereinrichtung zugeführten Versorgungsspannung darunter leidet.

Diese Aufgabe wird durch das in Patentanspruch 1 beanspruchte Verfahren gelöst. Demnach wird insbesondere vorgeschlagen, folgende Schritte durchzuführen:
a) Überwachen des Wertes der Eingangsspannung der Spannungsreglereinrichtung und Erkennen eines Einbrechens der Eingangsspannung, wenn diese unter einen vorgebbaren Unterspannungsschwellenwert abfällt und/oder Erkennen einer Überspannung, wenn die Eingangsspannung über einen vorgebbaren Überspannungsschwellenwert steigt; und
b1) Versetzen des elektronischen Verbrauchers in einen Energiesparmodus oder Abschalten des elektronischen Verbrauchers, wenn das Einbrechen der Eingangsspannung der Spannungsreglereinrichtung erkannt wird; oder
b2) Abschalten des elektronischen Verbrauchers, wenn die Überspannung erkannt wird.

Dieses Verfahren sieht allgemein formuliert vor, die an einer Spannungsreglereinrichtung hängende Last zu verringern, wenn an dessen Eingangsspannung Instabilitäten, insbesondere in Form von Spannungseinbrüchen festgestellt werden. Durch die Verringerung der Last wird die Spannungsregeleinrichtung 120 in die Lage versetzt, die bei seiner Eingangsspannung festgestellten Instabilitäten 10 so zu kompensieren, dass sich diese nicht auf die von ihm ausgegebenen Versorgungsspannungen für die Verbraucher und die Steuereinrichtung auswirkt. Anders ausgedrückt wird das Auftreten von Instabilitäten auf den den Verbrauchern zugeführten Versorgungsspannungen präventiv dadurch abgewendet, dass die Last des Spannungsreglers reduziert wird, wenn Instabilitäten an dessen Eingangsseite festgestellt werden.

Aufgrund dieser präventiven Steuerung ist es möglich, die Pufferkapazitäten in der Spannungsreglereinrichtung 120 oder in der Steuereinrichtung 140 gering zu halten, ohne dass die Stabilität der Versorgungsspannungen für die Verbraucher oder die Steuereinrichtung darunter leiden muss. Die verringerten Kapazitäten benötigen zwangsläufig nur ein verringertes Bauvolumen und ermöglichen damit eine weitere Miniaturisierung des Gesamtsystems.

Dadurch dass die Stabilität der Versorgungsspannung von insbesondere auch der Steuereinrichtung erfindungsgemäß auch bei Verwendung von nur kleinen Kapazitäten gewährleistet ist, ist vorteilhafterweise auch sichergestellt, dass kein unerwünschter Reset der Steuereinrichtung und damit einhergehend auch kein unerwünschter Datenverlust aufgrund von Instabilitäten auf der Eingangsspannung UE eintritt.

Die Verringerung der Last kann zum Beispiel dadurch erfolgen, dass einzelne Verbraucher zunächst in einen Energiesparmodus versetzt werden oder ganz abgeschaltet werden.

Vorteilhafterweise erfolgt das Versetzen der Verbraucher in den Energiesparmodus oder deren Abschaltung nur dann, wenn die der Spannungsregeleinrichtung zugeführte Eingangsspannung verschiedene Unterspannungsschwellenwerte unterschritten hat, die für die einzelnen Verbraucher individuell vorgebbar sind.

Entsprechend erfolgt auch das Wiederhochfahren der einzelnen Verbraucher oder der Steuereinrichtung aus dem Energiesparmodus nur dann, wenn die Eingangsspannung U_{E} des Spannungsreglers einen für jeden Verbraucher individuell vorgebbaren Eingangsspannungsschwellenwert übersteigt.

Es ist von Vorteil, wenn eine erste Reihenfolge, nach welcher die einzelnen Verbraucher oder die Steuereinrichtung in den Energiesparmodus versetzt oder abgeschaltet werden, vorab definiert ist. Gleiches gilt für eine zweite Reihenfolge, nach welcher die Verbraucher nach einer Abschaltung in den Energiesparmodus oder nach welcher die Verbraucher und die Steuereinrichtung aus dem Energiesparmodus in einen normalen Modus versetzt werden.

Weiterhin ist es von Vorteil, wenn einzelne bei Über- oder Unterschreiten eines Schwellenwertes auszulösenden Ereignisse erst dann tatsächlich ausgelöst werden, wenn eine den einzelnen Schwellenwerte individuell zuordenbare Zeitdauer abgelaufen ist. Unter dem Begriff "Ereignisse" wird hier insbesondere die Versetzung der Verbraucher oder der Steuereinrichtung in einen anderen Betriebsmodus verstanden. Die beanspruchte Verzögerung hat den Vorteil, dass die Ereignisse nicht unbeabsichtigt, zum Beispiel bei nur kurzen Störimpulsen in der Eingangsspannung, ausgelöst werden. Außerdem ist es vorteilhaft, wenn insbesondere die Verbraucher möglichst schnell nach Erkennen einer Instabilität der Eingangsspannung für die Spannungsreglereinrichtung in den Energiesparmodus oder abgeschaltet werden, damit möglichst viel Ladung auf den Kapazitäten im Netzwerk oder in der Steuereinrichtung verbleibt.

Die oben genannte Aufgabe der Erfindung wird weiterhin durch ein Softwareprogramm und durch eine Spannungsversorgungsvorrichtung jeweils zur Durchführung des beanspruchten Verfahrens gelöst. Die Vorteile dieser Lösungen entsprechen den oben in Bezug auf das beanspruchte Verfahren genannten Vorteilen. Weitere vorteilhafte Ausgestaltungen der Lösungen sind Gegenstand der Unteransprüche.

Die Erfindung wird nachfolgend in Form von mehreren Ausführungsbeispielen und unter Bezugnahme auf die der Beschreibung beigefügten Figuren detailliert beschrieben, wobei
- Figur 1: eine Spannungsversorgungsvorrichtung gemäß der Erfindung;
- Figur 2: ein erstes Ausführungsbeispiel für eine Spannungsteilereinrichtung gemäß der Erfindung;
- Figur 3: ein zweites Ausführungsbeispiel für eine Spannungsteilereinrichtung gemäß der Erfindung; und
- Figur 4: eine Spannungsversorgungsvorrichtung gemäß dem Stand der Technik
zeigt.

Figur 1 zeigt die Spannungsversorgungsvorrichtung gemäß der vorliegenden Erfindung. Sie basiert in wesentlichen Teilen auf der bereits einleitend unter Bezugnahme auf Figur 4 beschriebenen Vorrichtung. Zur Vermeidung von Wiederholungen wird an dieser Stelle auf diese Beschreibung verwiesen. Gleiche Komponenten sind mit gleichen Bezugszeichen versehen. Ergänzend sei lediglich angemerkt, dass bei der in Fig. 1 gezeigten Spannungsversorgungseinrichtung 100 zumindest einzelnen der Verbraucher A, B jeweils mehrere Versorgungsspannungen von dem Spannungsregler 120 zugeführt werden können, z.B. kann dem Verbraucher B eine erste Versorgungsspannung UB1 von 12V und eine zweite Versorgungsspannung von UB2 von 5V zugeführt werden.

Die erfindungsgemäße Spannungsversorgungsvorrichtung 100 unterscheidet sich von der in Figur 4 gezeigten Spannungsversorgungsvorrichtung 100 insbesondere dadurch, dass hier die der Spannungsreglereinrichtung 120 zugeführte Eingangsspannung U_{E} erfasst und auf Instabilitäten, insbesondere Spannungseinbrüche hin überwacht wird. Zu diesem Zweck wird die Eingangsspannung U_{E} zunächst der Spannungsteilereinrichtung 150 zugeführt, welche die Eingangsspannung auf für die nachgeschaltete Steuereinrichtung 140 verarbeitbare Spannungspegel, vorzugsweise 5 Volt oder 3,3 Volt, umsetzt.

Figur 2 zeigt den Aufbau des erfindungsgemäßen Spannungsteilers 150. Dieser umfasst zunächst einen Spannungsteiler bestehend aus den in Reihe geschalteten Widerständen 151 und 152 zum Umsetzen der Eingangsspannung U_{E} in für die Steuereinrichtung 140 geeignete Spannungspegel. Weiterhin kann die Spannungsteilereinrichtung 150 eine zu dem Widerstand 152 parallel geschaltete Kapazität 153 aufweisen. Diese kann sicherstellen, dass ein eventueller Spannungseinbruch der Eingangsspannung, der an dem Knoten 154 sofort registrierbar ist, nur dann an die Steuereinrichtung 140 weitergeleitet wird, wenn dieser Spannungseinbruch länger als eine vorbestimmte Zeitdauer von beispielsweise 400 µs andauert. Auf diese Weise wird sichergestellt, dass das erfindungsgemäße Verfahren nicht bereits bei Vorhandensein von nur kurzen Störimpulsen auf der Eingangsspannung U_{E} ausgelöst wird. Die Funktion des weiteren in der Spannungsteilereinrichtung 150 vorhandenen Spannungsteilers 155, 156 und 157 wird weiter unten erläutert.

Die durch den Spannungsteiler 151, 152 und 153 geteilte Eingangsspannung U_{E} wird nachfolgend von der Spannungsteilereinrichtung 150 an die Steuereinrichtung 140 weitergeleitet. Die Steuereinrichtung 140 ist erfindungsgemäß ausgebildet, diese ihr zugeführte umgesetzte Eingangsspannung der Spannungsreglereinrichtung 120 zu überwachen und ein Einbrechen dieser Eingangsspannung zu erkennen, wenn diese unter einen vorgebbaren Unterspannungsschwellenwert abfällt. Vorzugsweise ist die Steuereinrichtung 140 weiterhin ausbildet, eine Überspannung zu erkennen, wenn die ihr zugeführte umgesetzte Eingangsspannung des Spannungsreglers über einen vorgebbaren Überspannungsschwellenwert steigt.

Die Steuereinrichtung 140 ist jedoch nicht nur ausgebildet, eine Unter- oder eine Überspannung zu erkennen, sondern gegebenenfalls auch ausgebildet, geeignete Maßnahmen einzuleiten, die eine Fortpflanzung beziehungsweise Übertragung von festgestellten Instabilitäten der Eingangsspannung U_{E} auf die Versorgungsspannungen am Ausgang der Spannungsreglereinrichtung 120 zu vermeiden oder, wenn sich eine Auswirkung dieser Instabilität auf die Versorgungsspannungen nicht vermeiden lässt, eine eventuell daraus resultierende Beschädigung der einzelnen Verbraucher zu vermeiden. Derartige von der Steuereinrichtung 140 einzuleitende Maßnahmen sind in Tabelle 1 beispielhaft dargestellt.

| **Eingangsspannung U_{E}** | **Steuereinrichtung** | **Erster Verbraucher A** | **Zweiter Verbraucher** B |
|---|---|---|---|
| > Überspannungsschwellenwert | Volle Funktion | Beschädigungsgefahr | Volle Funktion |
| Bereich: U_Normal | Volle Funktion | Volle Funktion | Volle Funktion |
| < erster Unterspannungsschwellenwert | Volle Funktion | Keine Funktion erforderlich | Keine Funktion erforderlich |
| < Zweiter Unterspannungsschwellenwert | Kein Reset und somit kein Datenverlust für Zeit T | Keine Funktion erforderlich | Keine Funktion erforderlich |

Wie aus Tabelle 1 zu erkennen ist, ist die Steuereinrichtung ausgebildet, bei Erkennen einer Überspannung einzelne Verbraucher, beispielsweise Verbraucher A, abzuschalten, wenn die Eingangsspannung U_{E} den vorgebbaren Überspannungsschwellenwert übersteigt, wobei dieser Überspannungsschwellenwert für die einzelnen Verbraucher individuell vorgebbar ist. Während Verbraucher A bei Überschreiten eines ersten Überspannungsschwellenwertes bereits eine Beschädigung droht, ist ein Erreichen dieses Schwellenwertes beispielsweise für einen Verbraucher B möglicherweise noch völlig ungefährlich; er kann dann unter Beibehaltung seiner vollen Funktionsfähigkeit an die Versorgungsspannung angeschlossen bleiben.

Solange die der Steuereinrichtung 140 zugeführte umgesetzte Eingangsspannung U_{E} weder den Überspannungsschwellenwert übersteigt noch einen Unterspannungsschwellenwert unterschreitet, liegt ein normaler Betriebszustand vor, bei dem die Steuereinrichtung 140 keine Veranlassung hat, weder einen der Verbraucher A, B in einen Energiespar-Modus zu versetzen oder abzuschalten noch sich selber in einen Energiespar-Modus zu versetzen; das heißt, sowohl bei allen Verbrauchern, wie auch bei der Steuereinrichtung 140 bleibt die volle Funktionsfähigkeit erhalten oder sie wird wieder hergestellt.

Erst wenn die der Steuereinrichtung 140 zugeführte umgesetzte Eingangsspannung einen ersten Unterspannungsschwellenwert unterschreitet, leitet die Steuereinrichtung 140 geeignete Maßnahmen ein, um die Last am Ausgang der Spannungsreglereinrichtung 120 zu verringern. Eine solche Verringerung der Last kann gemäß Tabelle 1 vorzugsweise darin bestehen, dass einzelne oder alle Verbraucher A, B zunächst in einen Energiesparmodus versetzt werden. Dies geschieht vorzugsweise bei denjenigen Verbrauchern, deren Funktion aktuell - bei gegebener Spannung - oder in naher Zukunft nicht erforderlich ist. Solange nur ein erster, nicht jedoch ein zweiter Unterspannungsschwellenwert, der kleiner als der erste Unterspannungsschwellenwert ist, nicht unterschritten wird, bleibt die Steuereinrichtung 140 voll funktionsfähig.

Erst wenn auch der zweite Unterspannungsschwellenwert unterschritten wird, werden Maßnahmen für eine weitere Verringerung der Last der Spannungsreglereinrichtung 120 von der Steuereinrichtung 140 veranlasst. Es ist dann insbesondere vorgesehen, dass die Steuereinrichtung 140 zunächst einzelne, gegebenenfalls jedoch alle Verbraucher A, B abschaltet. Auch das Abschalten erfolgt vorzugsweise gemäß einer vorgebbaren Reihenfolge, welche auf Basis einer zuvor durchgeführten Bedarfsanalyse vorgibt, auf welche der Verbraucher momentan bei diesen Eingangsspannungen verzichtet werden kann.

Vorzugsweise wird erst dann, wenn bereits alle Verbraucher abgeschaltet sind, quasi als letzte mögliche präventive Maßnahme, die Steuereinrichtung 140 selber in einen Energiesparmodus versetzt. Wenn die Steuereinrichtung 140 wie üblich als Mikrocontroller ausgebildet ist, verfügt sie in der Regel auch über einen solchen Energiesparmodus.

An dieser Stelle sei erwähnt, dass alle Schwellenwerte vorzugsweise für die einzelnen Verbraucher, aber auch für die Steuereinrichtung 140 individuell vorgebbar sind. Weiterhin ist es vorteilhaft, wenn die einzelnen bei Unter- oder Überschreiten eines Schwellenwertes von der Steuereinrichtung 140 eingeleiteten Maßnahmen beziehungsweise auszulösenden Ereignisse erst dann tatsächlich ausgelöst werden, wenn eine den einzelnen Schwellenwerten individuell zuordenbare Zeitdauer abgelaufen ist. Auf diese Weise wird sichergestellt, dass ein Verbraucher oder gar die Steuereinrichtung selber nicht in einen Energiesparmodus versetzt beziehungsweise abgeschaltet wird, wenn die Eingangsspannung U_{E} nicht tatsächlich für längere Zeit eingebrochen ist oder den Überspannungsschwellenwert übersteigt, sondern lediglich einen kurzen Störimpuls aufweist.

Die Steuereinrichtung 140 ist jedoch nicht nur dazu ausgebildet, die einzelnen Verbraucher oder gar sich selber in einen Energiesparmodus zu versetzen oder abzuschalten, sondern sie ist auch für eine Reaktivierung der Verbraucher und von sich selber verantwortlich, wenn die Instabilitäten der Eingangsspannung U_{E} nicht mehr gegeben sind. Konkret bedeutet dies, dass die Steuereinrichtung 140 ausgebildet ist, einen Verbraucher, den sie zuvor in den Energiesparmodus versetzt hat, wieder in den normalen Betriebsmodus hochzufahren, wenn die Eingangsspannung U_{E} des Spannungsreglers einen für diesen Verbraucher individuell vorgebbaren Eingangsspannungsschwellenwert übersteigt. Dieser vorgebbare Eingangsspannungsschwellenwert braucht nicht identisch zu sein mit dem ersten Unterspannungsschwellenwert, bei dem der Verbraucher in den Energiesparmodus versetzt wurde; vielmehr kann hier eine sogenannte Schalthysterese vorgesehen sein. Entsprechendes gilt für ein Hochfahren der Verbraucher, nachdem diese zuvor abgeschaltet worden sind. Dabei ist zu erwähnen, dass die Verbraucher nach ihrer Abschaltung nicht zwangsläufig sofort wieder in den normalen Betriebsmodus, das heißt auf ihre volle Funktionsfähigkeit hochgefahren werden müssen, sondern vielmehr können sie auch gegebenenfalls zunächst in einen Energiesparmodus versetzt werden.

Bevor jedoch irgendein Verbraucher in einen höheren Betriebszustand mit mehr Energieverbrauch versetzt wird, wird zunächst die Steuereinrichtung 140 selber in ihren normalen Betriebsmodus hochgefahren, wenn sie zuvor aus Energiespargründen in ihren Energiesparmodus versetzt worden war.

Für dieses Hochfahren der Steuereinrichtung 140 sind im Folgenden zwei grundsätzliche Möglichkeiten dargestellt:

Eine erste Möglichkeit besteht darin, dass der auf der Steuereinrichtung 140 implementierte Energiesparmodus selber eine Weckfunktion vorsieht, die beispielsweise so ausgestaltet sein kann, dass die Steuereinrichtung 140 ihren Energiesparmodus automatisch selber in bestimmten Zeitabständen unterbricht und dann von sich aus kurzzeitig in ihren normalen Betriebsmodus zurückkehrt, um festzustellen, ob die Bedingung für den Energiesparmodus noch besteht. Das heißt, bei der vorliegenden Erfindung kann die Steuereinrichtung 140 dann von sich aus überprüfen, ob die Eingangsspannung U_{E} insbesondere noch den zweiten Unterspannungsschwellenwert unterschreitet. Wenn dies noch der Fall ist, kehrt die Steuereinrichtung 140 automatisch wieder in den Energiesparmodus zurück. Sollte dies jedoch nicht mehr der Fall sein, kehrt die Steuereinrichtung 140 dauerhaft automatisch wieder in ihren normalen Betriebszustand zurück.

Eine zweite Möglichkeit für das Aufwecken der Steuereinrichtung 140 aus ihrem Energiesparmodus ist in Figur 2 dargestellt. Dort ist zu erkennen, dass die dort gezeigte Spannungsteilereinrichtung 150 einen zweiten Spannungsteiler bestehend aus den in Reihe geschalteten Widerständen 155 und 156 aufweist. Wenn an dem zwischen diesen beiden Widerständen gelegenen Knotenpunkt 158 eine Spannung abfällt, die größer als ein vorgebbarer Schwellenwert ist, so führt dies bei der Steuereinrichtung 140, die diese Spannung empfängt, zur Auslösung eines Interrupts, welcher die Steuereinrichtung 140 aus dem Energiesparmodus erweckt und in ihren normalen Betriebszustand überführt. Damit dieser Interrupt nicht unerwünschterweise durch Störimpulse auf der Eingangsspannung U_{E} ausgelöst wird, ist dem Widerstand 156 ein Kondensator 157 parallel geschaltet, welcher sicherstellt, dass derartige Störimpulse aus dem an die Steuereinrichtung 140 weitergeleiteten Interruptsignal herausgefiltert werden beziehungsweise dass dieses Signal nur zeitverzögert an die Steuereinrichtung 140 weitergeleitet wird.

Wird für die Weckfunktion eine genaue Schaltschwelle benötigt, so kann deren Pegel mit Hilfe eines Komparators aufbereitet werden. Eine solche Funktion wird von einzelnen bekannten Spannungsreglern zur Verfügung gestellt.

Figur 3 zeigt ein weiteres Ausführungsbeispiel für die erfindungsgemäße Spannungsteilereinrichtung 150. Dieses Ausführungsbeispiel entspricht im Wesentlichen dem in Figur 2 gezeigten Ausführungsbeispiel; gleiche Bauelemente sind mit gleichen Bezugszeichen bezeichnet. Gegenüber dem in Figur 2 gezeigten Ausführungsbeispiel weist der Spannungsteiler jedoch noch einen Schalter 159 auf, der über ein Steuersignal von der Steuereinrichtung 140 geöffnet und geschlossen werden kann. Für den Betrieb des beanspruchten Verfahrens und der beanspruchten Spannungsversorgungsvorrichtung 100 ist der Schalter 159 zu schließen. Wenn jedoch das Gesamtsystem mit allen Verbrauchern ausgeschaltet werden soll, das heißt insbesondere wenn beim Einbau dieses Systems in ein Kraftfahrzeug das Kraftfahrzeug abgestellt wird, ist es vorteilhaft, diesen Schalter 159 durch das Steuergerät zu öffnen, damit in diesem Zustand keine Ströme durch die Spannungsteilereinrichtung 150 fließen und auf diese Weise unnötig Energie verbraucht. Dieser Schalter 159 ist natürlich entbehrlich, wenn das System bei abgestelltem Fahrzeug nicht mit elektrischer Energie versorgt wird.

Die Anwendung des beanspruchten Verfahrens und der beanspruchten Spannungsversorgungsvorrichtung empfiehlt sich insbesondere erst dann, wenn andere Maßnahmen zur Energieeinsparung bei den Verbrauchern im Kraftfahrzeug und bei der Steuereinrichtung vorgenommen worden sind. Derartige Maßnahmen können zum Beispiel die Verwendung von Bauteilen mit besonders geringer Stromaufnahme oder aber das Heruntersetzen der Reset-Schwelle für die Steuereinrichtung 140 sein. Auch sollten grundsätzlich die Pufferkapazitäten in der Spannungsreglereinrichtung 120 und der Steuereinrichtung 140 so groß gewählt werden, wie dies vom verfügbaren Volumen her möglich ist. Das erfindungsgemäße Verfahren und die erfindungsgemäße Spannungsversorgungsvorrichtung brauchen erst dann eingesetzt zu werden, wenn das verfügbare Bauvolumen nicht ausreicht, um ausreichend große Kapazitäten in der Spannungsreglereinrichtung 150 oder in der Steuereinrichtung 140 vorzusehen. Insbesondere dann empfiehlt es sich, die noch fehlende Pufferwirkung, die von den verwendeten Kapazitäten nicht geleistet werden kann, durch das erfindungsgemäße Verfahren quasi zu ersetzen. Als Eingangskapazitäten zur Pufferung werden vorzugsweise sogenannte Surface Mounted Device SMD-Kapazitäten oder bedrahtete Kapazitäten verwendet.

Das erfindungsgemäße Verfahren zur Stabilisierung einer Versorgungsspannung für mindestens einen elektrischen Verbraucher, insbesondere in einem Kraftfahrzeug, kann sowohl in Form einer elektronischen Hardwareschaltung wie auch in Form eines Softwareprogramms realisiert werden. Bei Realisierung in Form eines Softwareprogramms muss dann eine Abfolge von Befehlen vorhanden sein, wobei die Befehle dann die einzelnen Verfahrensschritte durchführen. Je nach Art der Realisierung ist dann in der Steuereinrichtung 140 entweder die Hardwareschaltung oder das Softwareprogramm oder eine Kombination von beidem vorhanden, um das Verfahren auszuführen. Das Softwareprogramm kann gegebenenfalls zusammen mit weiteren Softwareprogrammen zur Steuerung und/oder Regelung der Verbraucher A, B auf einem Datenträger abgespeichert sein. Bei dem Datenträger kann es sich um eine Diskette, eine Compact Disk (sogenannte CD), einen sogenannten Flash Memory oder dergleichen handeln. Die auf dem Datenträger abgespeicherte Software kann dann als Produkt an einen Kunden verkauft werden. Außerdem ist es im Falle einer Softwarerealisierung möglich, dass das Softwareprogramm gegebenenfalls zusammen mit weiteren Softwareprogrammen zur Ansteuerung der Verbraucher A, B - ohne die Zuhilfenahme eines elektronischen Speichermediums - über ein elektronisches Kommunikationsnetzwerk, insbesondere das Internet, als Produkt an einen Kunden übertragen und auf diese Weise verkauft wird.

## Patentansprüche

1. Verfahren zur Stabilisierung einer Versorgungsspannung für mehrere elektronische Verbraucher (A, B) insbesondere in einem Kraftfahrzeug, wobei die Versorgungsspannung von einer Spannungsreglereinrichtung (120) bereitgestellt wird, welche die Versorgungsspannung aus einer ihr zugeführten Eingangsspannung (U_{E}) ableitet, mit den folgenden Schritten:
a) Überwachen des Wertes der Eingangsspannung (U_{E}) der Spannungsreglereinrichtung (120) und Erkennen eines Einbrechens der Eingangsspannung (U_{E}), wenn diese unter einen vorgebbaren Unterspannungsschwellenwert abfällt und/oder Erkennen einer Überspannung, wenn die Eingangsspannung (UE) über einen vorgebbaren Überspannungsschwellenwert steigt; und
b1) Versetzen einzelner elektronischer Verbraucher (A, B) in einen Energiesparmodus oder Abschalten einzelner elektronischer Verbraucher (A, B), wenn das Einbrechen der Eingangsspannung (U_{E}) der Spannungsreglereinrichtung (120) erkannt wird; oder
b2) Abschalten einzelner elektronischer Verbraucher (A, B), wenn die Überspannung erkannt wird; **gekennzeichnet durch**:
Zuordnen eines Ranges innerhalb einer Reihenfolge für zumindest einzelne Verbraucher, die an die Spannungsreglereinrichtung (120) angeschlossen sind, wobei nach der Reihenfolge die einzelnen Verbraucher aus dem Energiesparmodus oder nach ihrem Abschalten in ihren normalen Betriebszustand oder nach dem Abschalten zunächst in den Energiesparmodus hochgefahren werden, nachdem die Eingangsspannung (U_{E}) einen für die einzelnen Verbraucher individuell vorgebbaren Eingangsspannungsschwellenwert übersteigt.

2. Verfahren nach Anspruch 1, **gekennzeichnet durch**: Versetzen des mindestens einen elektronischen Verbrauchers in einen Energiesparmodus, wenn die Eingangsspannung (UE) der Spannungsreglereinrichtung (120) einen ersten Unterspannungsschwellenwert, der für jeden einzelnen Verbraucher (A, B) individuell vorgebbar ist, unterschreitet.

3. Verfahren nach Anspruch 1 oder 2, **gekennzeichnet durch**:
Abschalten des mindestens einen elektronischen Verbrauchers, wenn die Eingangsspannung (U_{E}) der Spannungsreglereinrichtung (120) einen zweiten vorgebbaren Unterspannungsschwellenwert unterschreitet, der vorzugsweise kleiner als der erste Unterspannungsschwellenwert ist, und der für jeden einzelnen elektronischen Verbraucher individuell vorgebbar ist.

4. Verfahren nach einem der Ansprüche 2 oder 3, **dadurch gekennzeichnet, dass** zumindest einzelnen Verbrauchern in dem System ein Rang innerhalb einer ersten Reihenfolge zugeordnet ist, nach welcher die einzelnen Verbraucher (A, B) in den Energiesparmodus versetzt oder abgeschaltet werden, nachdem ein Einbrechen der Eingangsspannung (UE) der Spannungsreglereinrichtung (120) erkannt wurde.

5. Verfahren nach einem der vorgenannten Ansprüche, **dadurch gekennzeichnet, dass** der mindestens eine Verbraucher, nachdem er zuvor in den Energiesparmodus versetzt worden war, wieder in einen normalen Betriebsmodus hochgefahren wird, wenn die Eingangsspannung der Spannungsreglereinrichtung (120) einen für den Verbraucher individuell vorgebbaren Eingangsspannungsschwellenwert übersteigt.

6. Verfahren nach einem der Ansprüche 1 - 3, **dadurch gekennzeichnet, dass** der mindestens eine Verbraucher, nachdem er zuvor abgeschaltet worden war, entweder in den Energiesparmodus oder in einen normalen Betriebsmodus hochgefahren wird, wenn die Eingangsspannung (U_{E}) der Spannungsreglereinrichtung (120) einen für den Verbraucher individuell vorgebbaren Eingangsspannungsschwellenwert übersteigt.

7. Verfahren nach einem der vorangegangenen Ansprüche, **dadurch gekennzeichnet, dass** die einzelnen Verbraucher bei Unter- oder Überschreiten eines Schwellenwertes von der Steuereinrichtung (140) einzuleitenden Maßnahmen erst dann tatsächlich ausgelöst werden, wenn eine den einzelnen Schwellenwerten individuell zuordenbare Zeitdauer abgelaufen ist.

8. Softwareprogramm für eine Steuereinrichtung (140) vorzugsweise in einem Kraftfahrzeug, mit Programmcode, der dazu geeignet ist, das Verfahren nach einem der vorangegangenen Ansprüche 1 - 7 durchzuführen, wenn er auf einem Computer beziehungsweise einem Mikrocontroller ausgeführt wird.

9. Softwareprogramm nach Anspruch 8, wobei der Programmcode auf einem Datenträger gespeichert ist.

10. Spannungsversorgungsvorrichtung (100) zum Bereitstellen einer stabilisierten Versorgungsspannung für mehrere elektronische Verbraucher (A, B) in einem System (130), insbesondere in einem Kraftfahrzeug, umfassend:
- eine Spannungsreglereinrichtung (120), welche an eine Spannungsquelle (110) angeschlossen ist und von dieser eine Eingangsspannung (U_{E}) zugeführt bekommt, zum Bereitstellen einer Versorgungsspannung (U_{A}, U_{B}) für den elektronischen Verbraucher;
- eine Steuereinrichtung (140) zum Überwachen des Wertes der Eingangsspannung (U_{E}) für die Spannungsreglereinrichtung (120) und zum Erkennen des Einbrechens der Eingangsspannung (U_{E}), wenn diese unter einen vorgebbaren Unterspannungsschwellenwert abfällt und/oder Erkennen einer Überspannung, wenn die Eingangsspannung (U_{E}) über einen vorgebbaren Überspannungschwellenwert steigt, und zum Versetzen einzelner elektronischer Verbraucher(A, B) in einen Energiesparmodus oder zum Abschalten einzelner elektronischer Verbraucher (A, B), wenn das Einbrechen der Eingangsspannung (U_{E}) des Spannungsreglers erkannt wird, oder zum Abschalten einzelner elektronischer Verbraucher (A, B), wenn die Überspannung erkannt wird,
**dadurch gekennzeichnet, dass** die Steuereinrichtung (140) dazu ausgebildet ist, einen Rang innerhalb einer Reihenfolge für zumindest einzelne Verbraucher, die an die Spannungsreglereinrichtung (120) angeschlossen sind, zuzuordnen und nach der Reihenfolge die einzelnen Verbraucher aus dem Energiesparmodus oder nach ihrem Abschalten in ihren normalen Betriebszustand oder nach dem Abschalten zunächst in den Energiesparmodus hochzufahren, nachdem die Eingangsspannung (U_{E}) einen für die einzelnen Verbraucher individuell vorgebbaren Eingangsspannungsschwellenwert übersteigt.

11. Spannungsversorgungsvorrichtung (100) nach Anspruch 10, **dadurch gekennzeichnet, dass** die Steuereinrichtung (140) ausgebildet ist zur Durchführung der Verfahrensschritte gemäß den Ansprüchen 2 - 7.

12. Spannungsversorgungsvorrichtung (100) nach Anspruch 10 oder 11, **gekennzeichnet durch** eine Spannungsteilereinrichtung (150) zum Erfassen der Eingangsspannung (U_{E}) der Spannungsreglereinrichtung (120) und zum Weiterleiten der Eingangsspannung (U_{E}) an die Steuereinrichtung (140) umgesetzt in für die Steuereinrichtung verarbeitbare Spannungspegel.

13. Spannungsversorgungsvorrichtung (100) nach Anspruch 12, **dadurch gekennzeichnet, dass** die Spannungsteilereinrichtung (150) ausgebildet ist, eine eingebrochene Eingangsspannung (U_{E}) der Spannungsreglereinrichtung (120) erst nach einer vorbestimmbaren Verzögerungszeit an die Steuereinrichtung (140) weiterzuleiten.

14. Spannungsversorgungsvorrichtung nach einem der Ansprüche 10 - 13, **dadurch gekennzeichnet, dass** die Steuereinrichtung (140) in einen Energiesparmodus versetzbar ist.

15. Spannungsversorgungsvorrichtung (100) nach Anspruch 14, **dadurch gekennzeichnet, dass** die Spannungsteilereinrichtung (150) ausgebildet ist, einen Interruptbefehl an die Steuereinrichtung (140) auszugeben, damit diese wieder aus einem Energiesparmodus, in den sie zuvor versetzt worden war, in den normalen Betriebsmodus hochfährt, wenn die Eingangsspannung (U_{E}) an der Spannungsreglereinrichtung (120) eine vorgebbare Aktivierungsschwellenspannung übersteigt.

## Claims

1. Method for stabilizing a supply voltage for a plurality of electronic consumers (A, B), in particular in a motor vehicle, wherein the supply voltage is made available by a voltage controller apparatus (120) which derives the supply voltage from an input voltage (U_{E}) which is fed thereto, having the following steps:
a) monitoring the value of the input voltage (U_{E}) of the voltage controller apparatus (120) and detecting a drop in the input voltage (U_{E}) if the latter falls below a predefinable undervoltage threshold value and/or detecting an overvoltage if the input voltage (UE) rises above a predefinable overvoltage threshold value; and
b1) placing individual electronic consumers (A, B) in an energy saving mode or switching off individual electronic consumers (A, B) if the drop in the input voltage (U_{E}) of the input controller apparatus (120) is detected; or
b2) switching off individual electronic consumers (A, B) if the overvoltage is detected; **characterized by**:
assigning a rank within a sequence for at least individual consumers which are connected to the voltage controller apparatus (120), wherein the individual consumers are powered up from the energy saving mode according to the sequence, or are powered up into their normal operating state after they have been switched off or are firstly powered up into the energy saving mode after they have been switched off after the input voltage (U_{E}) exceeds an input voltage threshold value which can be predefined individually for the individual consumers.

2. Method according to Claim 1, **characterized by**:
placing the at least one electronic consumer in an energy saving mode if the input voltage (UE) of the voltage controller apparatus (120) undershoots a first undervoltage threshold value which can be predefined individually for each individual consumer (A, B).

3. Method according to Claim 1 or 2, **characterized by**: switching off the at least one electronic consumer if the input voltage (U_{E}) of the voltage controller apparatus (120) undershoots a second predefinable undervoltage threshold value which is preferably lower than the first undervoltage threshold value and which can be predefined individually for each individual electronic consumer.

4. Method according to one of Claims 2 or 3, **characterized in that** at least individual consumers in the system are assigned a rank within a first sequence, according to which sequence the individual consumers (A, B) are placed in the energy saving mode or switched off after a drop in the input voltage (UE) of the voltage controller apparatus (120) has been detected.

5. Method according to one of the preceding claims, **characterized in that** after the at least one consumer has been previously placed in the energy saving mode, said consumer is powered up again into a normal operating mode if the input voltage of the voltage controller apparatus (120) exceeds an input voltage threshold value which can be predefined individually for the consumer.

6. Method according to one of Claims 1-3, **characterized in that** after the at least one consumer has been previously switched off, said consumer is either powered up into the energy saving mode or into a normal operating mode if the input voltage (U_{E}) of the voltage controller apparatus (120) exceeds an input voltage threshold value which can be predefined individually for the consumer.

7. Method according to one of the preceding claims, **characterized in that** the individual measures which are to be initiated by the control apparatus (140) when a threshold value is undershot or exceeded are not actually activated until a time period which can be assigned individually to the individual threshold values has expired.

8. Software program for a control apparatus (140), preferably in a motor vehicle, having program code which is suitable for carrying out the method according to one of the preceding Claims 1-7 when said code is executed on a computer or a microcontroller.

9. Software program according to Claim 8, wherein the program code is stored on a data carrier.

10. Voltage supply apparatus (100) for making available a stabilized supply voltage for a plurality of electronic consumers (A, B) in a system (130), in particular in a motor vehicle, comprising:
- a voltage controller apparatus (120) which is connected to a voltage source (110) and is fed an input voltage (U_{E}) by said voltage source (110) in order to make available a supply voltage (U_{A}, U_{B}) for the electronic consumer;
- a control apparatus (140) for monitoring the value of the input voltage (U_{E}) for the voltage controller apparatus (120) and for detecting the drop in the input voltage (E_{E}) if the latter falls below a predefinable undervoltage threshold value and/or detecting an overvoltage if the input voltage (U_{E}) rises above a predefinable overvoltage threshold value, and for placing individual electronic consumers (A, B) in an energy saving mode or for switching off individual electronic consumers (A, B) if the drop in the input voltage (U_{E}) of the voltage controller is detected, or for switching off individual electronic consumers (A, B) if the overvoltage is detected,
**characterized in that** the control apparatus (140) is designed to assign a rank within a sequence for at least individual consumers which are connected to the voltage controller apparatus (120), and to power up the individual consumers from the energy saving mode according to the sequence or to power up the individual consumers into their normal operating state after they have been switched off or firstly to power them up into the energy saving mode after they have been switched off after the input voltage (U_{E}) exceeds an input voltage threshold value which can be predefined individually for the individual consumers.

11. Voltage supply apparatus (100) according to Claim 10, **characterized in that** the control apparatus (140) is designed to carry out the method steps according to Claims 2-7.

12. Voltage supply apparatus (100) according to Claim 10 or 11, **characterized by** a voltage divider apparatus (150) for detecting the input voltage (U_{E}) of the voltage controller apparatus (120) and for passing on the input voltage (U_{E}) to the control apparatus (140) after conversion into voltage levels which can be processed by the control apparatus.

13. Voltage supply apparatus (100) according to Claim 12, **characterized in that** the voltage divider apparatus (150) is designed not to pass on an input voltage (U_{E}) of the voltage controller apparatus (120) which has dropped to the control apparatus (140) until after a predefinable delay.

14. Voltage supply apparatus according to one of Claims 10-13, **characterized in that** the control apparatus (140) can be placed in an energy saving mode.

15. Voltage supply apparatus (100) according to Claim 14, **characterized in that** the voltage divider apparatus (150) is designed to output an interrupt command to the control apparatus (140) so that the latter powers up again out of an energy saving mode, in which it was previously placed, into the normal operating mode if the input voltage (U_{E}) at the voltage controller apparatus (120) exceeds a predefinable activation threshold voltage.

## Revendications

1. Procédé de stabilisation d'une tension d'alimentation pour plusieurs charges électroniques (A, B), notamment dans un véhicule automobile, la tension d'alimentation étant délivrée par un dispositif régulateur de tension (120) qui dérive la tension d'alimentation d'une tension d'entrée (U_{E}) qui lui est acheminée, comprenant les étapes suivantes :
a) surveillance de la valeur de la tension d'entrée (U_{E}) du dispositif régulateur de tension (120) et détection d'un effondrement de la tension d'entrée (U_{E}) lorsque celle-ci chute au-dessous d'une valeur de seuil de sous-tension qui peut être prédéfinie et/ou détection d'une surtension lorsque la tension d'entrée (U_{E}) monte au-dessus d'une valeur de seuil de surtension qui peut être prédéfinie ; et
b1) basculement de charges électroniques (A, B) individuelles dans un mode d'économie d'énergie ou mise hors circuit de charges électroniques (A, B) individuelles lorsque l'effondrement de la tension d'entrée (U_{E}) du dispositif régulateur de tension (120) est détecté ; ou
b2) mise hors circuit de charges électroniques (A, B) individuelles lorsque la surtension est détectée ; **caractérisé par** :
affectation d'une position à l'intérieur d'une séquence pour au moins des charges individuelles qui sont raccordées au dispositif régulateur de tension (120), les charges individuelles étant ramenées d'après la séquence du mode d'économie d'énergie ou après leur mise hors circuit dans leur état de fonctionnement normal ou, après la mise hors circuit, tout d'abord dans le mode d'économie d'énergie après que la tension d'entrée (U_{E}) a dépassé une valeur de seuil de tension d'entrée pouvant être prédéfinie individuellement pour les charges individuelles.

2. Procédé selon la revendication 1, **caractérisé par** : basculement de l'au moins une charge électronique dans un mode d'économie d'énergie lorsque la tension d'entrée (U_{E}) du dispositif régulateur de tension (120) devient inférieure à une première valeur de seuil de sous-tension qui peut être prédéfinie individuellement pour chaque charge (A, B) individuelle.

3. Procédé selon la revendication 1 ou 2, **caractérisé par** : mise hors circuit de l'au moins une charge électronique lorsque la tension d'entrée (U_{E}) du dispositif régulateur de tension (120) devient inférieure à une deuxième valeur de seuil de sous-tension pouvant être prédéfinie, laquelle est de préférence inférieure à la première valeur de seuil de sous-tension et laquelle peut être prédéfinie individuellement pour chaque charge électronique individuelle.

4. Procédé selon l'une des revendications 2 ou 3, **caractérisé en ce qu'**une position à l'intérieur d'une première séquence est affectée à au moins des charges individuelles dans le système, d'après laquelle séquence les charges individuelles (A, B) sont basculées dans le mode d'économie d'énergie ou mises hors circuit après avoir détecté un effondrement de la tension d'entrée (U_{E}) du dispositif régulateur de tension (120).

5. Procédé selon l'une des revendications précédentes, **caractérisé en ce que** l'au moins une charge, après qu'elle a été préalablement basculée dans le mode d'économie d'énergie, est de nouveau ramenée dans un mode de fonctionnement normal lorsque la tension d'entrée du dispositif régulateur de tension (120) dépasse une valeur de seuil de tension d'entrée pouvant être prédéfinie individuellement pour la charge.

6. Procédé selon l'une des revendications 1 à 3, **caractérisé en ce que** l'au moins une charge, après qu'elle a été préalablement mise hors circuit, est ramenée soit dans le mode d'économie d'énergie, soit dans un mode de fonctionnement normal lorsque la tension d'entrée (U_{E}) du dispositif régulateur de tension (120) dépasse une valeur de seuil de tension d'entrée pouvant être prédéfinie individuellement pour la charge.

7. Procédé selon l'une des revendications précédentes, **caractérisé en ce que** les mesures individuelles à engager par le dispositif de commande (140) en cas de franchissement vers le bas ou le haut d'une valeur de seuil ne sont réellement déclenchées que lorsqu'une durée pouvant être affectée individuellement aux valeurs de seuil individuelles est écoulée.

8. Programme logiciel pour un dispositif de commande (140), de préférence dans un véhicule automobile, comprenant un code de programme qui est conçu pour mettre en oeuvre le procédé selon l'une des revendications précédentes 1 à 7 lorsqu'il est exécuté sur un ordinateur ou un microcontrôleur.

9. Programme logiciel selon la revendication 8, avec lequel le code de programme est enregistré sur un support de données.

10. Dispositif d'alimentation électrique (100) destiné à délivrer une tension d'alimentation stabilisée pour plusieurs charges électroniques (A, B) dans un système (130), notamment dans un véhicule automobile, comprenant :
- un dispositif régulateur de tension (120), qui est raccordé à une source de tension (110) depuis laquelle lui est acheminée une tension d'entrée (U_{E}), destiné à délivrer une tension d'alimentation (U_{A}, U_{B}) pour la charge électronique ;
- un dispositif de commande (140) pour surveiller la valeur de la tension d'entrée (U_{E}) pour le dispositif régulateur de tension (120) et pour détecter un effondrement de la tension d'entrée (U_{E}) lorsque celle-ci chute au-dessous d'une valeur de seuil de sous-tension qui peut être prédéfinie et/ou pour détecter une surtension lorsque la tension d'entrée (U_{E}) monte au-dessus d'une valeur de seuil de surtension qui peut être prédéfinie, et pour basculer des charges électroniques (A, B) individuelles dans un mode d'économie d'énergie ou pour mettre hors circuit des charges électroniques (A, B) individuelles lorsque l'effondrement de la tension d'entrée (U_{E}) du régulateur de tension est détecté, ou pour mettre hors circuit des charges électroniques (A, B) individuelles lorsque la surtension est détectée,
**caractérisé en ce que** le dispositif de commande (140) est configuré pour affecter une position à l'intérieur d'une séquence pour au moins des charges individuelles qui sont raccordées au dispositif régulateur de tension (120) et, d'après la séquence, ramener les charges individuelles du mode d'économie d'énergie ou après leur mise hors circuit dans leur état de fonctionnement normal ou, après la mise hors circuit, tout d'abord dans le mode d'économie d'énergie après que la tension d'entrée (U_{E}) a dépassé une valeur de seuil de tension d'entrée pouvant être prédéfinie individuellement pour les charges individuelles.

11. Dispositif d'alimentation électrique (100) selon la revendication 10, **caractérisé en ce que** le dispositif de commande (140) est configuré pour exécuter les étapes du procédé selon les revendications 2 à 7.

12. Dispositif d'alimentation électrique (100) selon la revendication 10 ou 11, **caractérisé par** un dispositif diviseur de tension (150) pour détecter la tension d'entrée (U_{E}) du dispositif régulateur de tension (120) et pour transmettre la tension d'entrée (U_{E}) au dispositif de commande (140) convertie en un niveau de tension pouvant être traité par le dispositif de commande.

13. Dispositif d'alimentation électrique (100) selon la revendication 12, **caractérisé en ce que** le dispositif diviseur de tension (150) est configuré pour ne transmettre au dispositif de commande (140) une tension d'entrée (U_{E}) effondrée du dispositif régulateur de tension (120) qu'après un temps de retard pouvant être prédéfini.

14. Dispositif d'alimentation électrique selon l'une des revendications 10 à 13, **caractérisé en ce que** le dispositif de commande (140) peut être basculé dans un mode d'économie d'énergie.

15. Dispositif d'alimentation électrique (100) selon la revendication 14, **caractérisé en ce que** le dispositif diviseur de tension (150) est configuré pour délivrer une instruction d'interruption au dispositif de commande (140) afin que celui-ci soit de nouveau ramené d'un mode d'économie d'énergie, dans lequel il a préalablement été basculé, dans le mode de fonctionnement normal lorsque la tension d'entrée (U_{E}) du dispositif régulateur de tension (120) dépasse une tension de seuil d'activation qui peut être prédéfinie.
